# EUROPÄISCHE PATENTSCHRIFT

(11) **EP 1 040 270 B1**
(45) Veröffentlichungstag und Bekanntmachung des Hinweises auf die Patenterteilung: **04.08.2004**
(21) Anmeldenummer: 99929069.5
(22) Anmeldetag: 03.05.1999
(51) Int. Cl.: F02M 61/16

(54) **KRAFTSTOFFEINSPRITZVENTIL FÜR BRENNKRAFTMASCHINEN**
FUEL INJECTION VALVE FOR INTERNAL COMBUSTION ENGINES
SOUPAPE D'INJECTION DE CARBURANT POUR MOTEURS A COMBUSTION INTERNE

(30) Priorität: 22.07.1998 DE 19832940
(43) Veröffentlichungstag der Anmeldung: 04.10.2000
(73) Patentinhaber: ROBERT BOSCH GMBH, 70442 Stuttgart (DE)
(72) Erfinder: HOFMANN, Karl, D-71686 Remseck (DE)
(86) Internationale Anmeldenummer: PCT/DE1999/001284
(87) Internationale Veröffentlichungsnummer: WO 2000/005500

(56) Entgegenhaltungen:
- DE-A- 19 608 608
- GB-A- 2 168 616
- GB-A- 2 220 984
- US-A- 4 312 479

## Beschreibung

### Stand der Technik

Die Erfindung geht von einem Kraftstoffeinspritzventil für Brennkraftmaschinen nach der Gattung des Patentanspruchs 1 aus. Ein derartiges, aus der Schrift DE 196 08 608 bekanntes Kraftstoffeinspritzventil weist einen von einem Anschlußstutzen für eine Kraftstoffeinspritzleitung abführenden Kraftstoffzulaufkanal auf, der an eine Einspritzöffnung in den Brennraum der zu versorgenden Brennkraftmaschine mündet. Dabei ist zum Zurückhalten von Schmutzpartikeln und Spänen im Kraftstoff ein stabförmiger Kraftstoffilter in den Zulaufkanal eingesetzt, der über an seinen axialen Stirnenden vorgesehenen Bundflächen in einer Bohrung des Kraftstoffzulaufkanals geführt ist. Der rotationsymmetrische Filterkörper des Kraftstoffilters weist dabei zwischen seinen Bundflächen einen im Durchmesser verringerten Mittelabschnitt auf. In diesen Mittelabschnitt sind zwei Gruppen von axial einseitig geschlossenen Längsnuten eingearbeitet, von denen eine erste Gruppe von einer der Einspritzöffnung abgewandten oberen Stirnfläche und eine zweite Gruppe von einer der Einspritzöffnung zugewandten unteren Stirnfläche des Filterkörpers ausgeht. Dabei sind die Längsnuten der ersten und zweiten Gruppe abwechselnd über den Umfang des Filterkörpers verteilt angeordnet. Beim Kraftstoffdurchfluß durch den Kraftstoffzulaufkanal wird der Kraftstoff am Filterkörper zum Durchtritt durch den engen Spalt zwischen dem profilierten Außenumfang des Filterkörpers im Mittelabschnitt und der diesen umgebenden Wand des Zulaufkanals gezwungen, so daß im Kraftstoff mitgeführte Schmutzteilchen, Späne und so weiter ab einer bestimmten Größe beim Übertritt des Kraftstoffes von den Längsnuten der einen Gruppe in die Längsnuten der anderen Gruppe zurückgehalten werden. Die zurückgehaltenen Teilchen sammeln sich dann am geschlossenen, im Querschnitt verringerten unteren Ende der von der oberen, der Einspritzöffnung abgewandten Stirnfläche ausgehenden Längsnuten.

Dabei weist das bekannte Kraftstoffeinspritzventil den Nachteil auf, daß am Kraftstoffilter ein relativ großes Totvolumen gebildet ist. Zudem sind die Druckverluste aufgrund der schlechten Abstimmung zwischen den Durchflußquerschnitten am Kraftstoffilter und der Zulaufleitung und den Durchflußquerschnitten an den Einspritzöffnungen zu groß, um den von der Kraftstoffhochdruckpumpe aufgebauten Kraftstoffhochdruck wirksam an den Einspritzöffnungen des Einspritzventils umsetzen zu können. Somit genügen die bekannten Kraftstoffeinspritzventile für die Verwendung an direkteinspritzenden Brennkraftmaschinen nicht mehr den geforderten hohen Einspritzdrücken.

### Vorteile der Erfindung

Das erfindungsgemäße Kraftstoffeinspritzventil für Brennkraftmaschinen mit den kennzeichnenden Merkmalen des Patentanspruchs 1 hat demgegenüber den Vorteil, daß durch die Abstimmung der Durchflußquerschnitte am Kraftstoffilter und des Zulaufkanals auf den Gesamteinspritzquerschnitt des Einspritzventils die Druckverluste innerhalb des Kraftstoffzulaufkanals und insbesondere am Kraftstoffilter stark reduziert werden können. Desweiteren kann mit der erfindungsgemäßen Ausbildung des Kraftstoffeinspritzventils das Totvolumen im Kraftstoffzulaufkanal und am Kraftstoffilter verringert werden, was sich hinsichtlich des Einspritzvorganges noch einmal positiv auswirkt. Dabei werden diese Verbesserungen durch die erfindungsgemäße Auslegung der Größe des Durchflußquerschnittes am Kraftstoffilter und des Durchflußquerschnittes des Kraftstoffzulaufkanals stromabwärts des Kraftstoffilters erreicht, die dabei in vorteilhafter Weise den fünf- bis zehnfachen Wert der Größe des Gesamtdurchflußquerschnittes sämtlicher Einspritzöffnungen am Kraftstoffeinspritzventil betragen soll. Auf diese Weise können Druckverluste infolge einer Drosselwirkung beim Durchströmen des Kraftstoffzulaufkanals vermieden werden. Dabei ist es besonders vorteilhaft, den Durchflußquerschnitt am Kraftstoffeintritt und am Kraftstoffaustritt des Kraftstoffilters gleich groß oder geringfügig größer auszubilden, als den Querschnitt des sich an den Kraftstoffilter stromabwärts anschließenden Bereiches des Kraftstoffzulaufkanals. Somit können Drosselverluste am Kraftstoffilter sicher ausgeschlossen werden. Ein weiterer Vorteil wird durch die Reduzierung der Anzahl der Längsnuten im Filterkörper von sechs Nuten auf nunmehr vier Nuten erreicht. Auf diese Weise kann noch einmal das Totvolumen am Filterende sowie die Drosselverluste beim Kraftstoffübertritt zwischen den einzelnen Längsnuten der beiden Gruppen verringert werden. Dabei können die Längsausnehmungen am Kraftstoffilter als Längsnuten oder aber auch als Flächen ausgebildet sein. Um die Druckverluste beim Kraftstoffeintritt in den Kraftstoffilter zu reduzierten, ist weiterhin in vorteilhafter Weise an der oberen Stirnfläche des Kraftstoffilters eine Einlauffase vorgesehen. Zur Verringerung des Totvolumens im Kraftstoffzulaufkanal weist der Filterkörper des Kraftstoffilters zudem an seinem unteren, austrittsseitigen Ende einen Anschlagkonus auf, mit dem der Kraftstoffilter an einer dazu komplimentären konischen Sitzfläche des Zulaufkanals anliegt. Zur Verbindung der einspritzseitig geöffneten Längsnuten mit dem Kraftstoffzulaufkanal sind in die Anschlagkonusfläche des Kraftstoffilters zwei schräge Flächenanschliffe eingebracht, die von der einspritzseitigen Stirnfläche des Kraftstoffilters ausgehend in die zur Einspritzöffnung offene Gruppe der Längsnuten einmünden. Dabei sind die konische Sitzfläche im Kraftstoffzulaufkanal und die mit dieser zusammenwirkende Anschlagkonusfläche am Kraftstoffilter vorzugsweise mit einem Konuswinkel zwischen 45 und 90° ausgebildet. Zudem ist es besonders vorteilhaft, die schrägen Flächenanschliffe in der Anschlagkonusfläche ebenfalls mit einem derartigen Konuswinkel auszubilden.

Weitere Vorteile und vorteilhafte Ausgestaltungen des Gegenstandes der Erfindung sind der Beschreibung, der Zeichnung und den Ansprüchen entnehmbar.

### Zeichnung

Ein Ausführungsbeispiel des erfindungsgemäßen Kraftstoffeinspritzventils für Brennkraftmaschinen ist in der Zeichnung dargestellt und wird im folgenden näher erläutert.

Es zeigen die Figur 1 einen Längsschnitt durch ein bekanntes Kraftstoffeinspritzventil, die Figur 2 einen vergrößerten Teilausschnitt aus der Figur 1 mit der erfindungsgemäßen Ausbildung des Kraftstoffilters und des Zulaufkanals und die Figuren 3 bis 7 verschiedene Ansichten des Kraftstoffilters in einer Einzelteildarstellung.

### Beschreibung des Ausführungsbeispiels

Das in der Figur 1 dargestellte bekannte Kraftstoffeinspritzventil für Brennkraftmaschinen weist einen in den Brennraum der zu versorgenden Brennkraftmaschine ragenden Ventilkörper 1 auf, der mittels einer Spannmutter 3 unter Zwischenschaltung einer Zwischenscheibe 5 axial gegen einen Ventilhaltekörper 7 verspannt ist. In einer Führungsbohrung 9 im Ventilkörper 1 ist ein kolbenförmiges Ventilglied 11 axial geführt, das mit seiner unteren brennraumseitigen Stirnfläche eine Ventildichtfläche 13 bildet, mit der das Ventilglied 11 zur Steuerung eines Öffnungsquerschnitts mit einem nach innen ragenden Ventilsitz 15 an der Führungsbohrung 9 zusammenwirkt. Dabei ist dem Ventilsitz 15 stromabwärts wenigstens eine Einspritzöffnung 17 nachgeordnet, die von der Führungsbohrung 9 ausgehend in den Brennraum der Brennkraftmaschine mündet. In einem Federraum 19 im Ventilhaltekörper 7 ist eine Ventilfeder 21 angeordnet, die das Ventilglied 11 in Schließrichtung zum Ventilsitz 15 hin beaufschlagt. Im Ventilhaltekörper 7 ist weiterhin ein Kraftstoffzulaufkanal 23 vorgesehen, der den Ventilhaltekörper 7 axial von einem an seiner oberen, der Einspritzöffnung 17 abgewandten Stirnfläche vorgesehenen Anschlußstutzen 25 für eine nicht dargestellte Kraftstoffeinspritzleitung bis an die Zwischenscheibe 5 durchdringt und der aus zwei Bohrungsabschnitten 26, 27 unterschiedlichen Durchmessers besteht. Der untere Bohrungsabschnitt 27 des Kraftstoffzulaufkanals 23 mündet dabei an einen Verbindungskanal 29 des Kraftstoffzulaufkanals 23, der die Zwischenscheibe 5 durchdringend in einen das Ventilglied 11 umgebenden Druckraum 31 einmündet, der sich als Ringspalt am Schaft des Ventilgliedes 11 bis zum Ventilsitz 15 erstreckt. Im Bereich des Druckraumes 31 ist das Ventilglied 11 mit einer vom Ventilsitz 15 abgekehrten Druckschulter 33 versehen, an der der Kraftstoffhochdruck im Öffnungsrichtung am Ventilglied 11 angreift.

In den oberen Bohrungsabschnitt 26 des Kraftstoffzulaufkanals 23 ist ein Kraftstoffilter 35 mit einem stabförmigen Filterkörper eingesetzt, das den zulaufenden Kraftstoff zum Durchtritt durch Engspalten zwingt, die zwischen dem profilierten Außenumfang des Filterkörpers 35 und der diesen umgebenden Wand des Bohrungsabschnittes 26 des Kraftstoffzulaufkanals 23 gebildet sind. Dabei wird der Kraftstoff gefiltert und mitgeführte Schmutzteilchen und Späne ab einer bestimmten Größe zurückgehalten.

Der in der Figur 2 in Einbaulage vergrößert und in den Figuren 3 bis 7 in verschiedenen Ansichten dargestellte erfindungsgemäße Kraftstoffilter 35 weist dabei einen stabförmigen Filterkörper auf, der an seinen axialen Enden, jeweils einen Bund bildende Querschnittserweiterungen aufweist. Dabei bildet ein, der Einspritzöffnung 13 abgewandter oberer Bund einen Einpreßbund 37 und ein unterer, der Einspritzöffnung 13 zugewandter Bund einen Führungsbund 55. Weiterhin weist der Kraftstoffilter 35 in seiner Mantelfläche zwei Gruppen von axial einseitig geschlossenen Längsnuten auf, von denen eine erste Gruppe von Längsnuten 39 von einer der Einspritzöffnung 13 abgewandten oberen Stirnfläche 41 ausgeht. Eine zweite Gruppe von Längsnuten 43 geht von einer der Einspritzöffnung 13 zugewandten unteren Stirnfläche 45 des Kraftstoffilters 35 aus. Dabei sind wie in den Figuren 3 bis 7 dargestellt, jeweils zwei Längsnuten 39 und zwei Längsnuten 43 vorgesehen, die einander abwechselnd über den Umfang des Kraftstoffilters 35 verteilt angeordnet sind. Die Figur 3 zeigt dabei eine erste Seitenansicht des Kraftstoffilters 35 und die Figuren 4 und 5 jeweils eine Ansicht von oben und unten auf diese Seitenansicht. In der Figur 6 ist ein Querschnitt des Kraftstoffilterkörpers 35 dargestellt. Die Figur 7 zeigt eine weitere, um 90° um die Längsachse zur Figur 3 gedrehte Darstellung des erfindungsgemäßen Kraftstoffilters 35.

Der Kraftstoffilter 35 weist wie in der Figur 7 dargestellt an seiner unteren Stirnfläche 45 einen Anschlagkonus 47 auf, mit dem er an einer konischen Sitzfläche 49 des Zulaufkanals 23 anliegt. Dabei ist diese konische Sitzfläche 49 des Zulaufkanals 23 am Querschnittsübergang zwischen dem oberen Bohrungsabschnitt 26 mit größerem Durchmesser in den im Durchmesser kleineren unteren Bohrungsabschnitt 27 gebildet. Der Konuswinkel des Anschlagkonus 47 und der konischen Sitzfläche 49 beträgt dabei im Ausführungsbeispiel 60°, kann aber alternativ zwischen 45 und 90° ausgelegt sein. Zur Gewährleistung des Kraftstoffdurchtrittes der zweiten Gruppe von Längsnuten 43 in den stromabwärts des Kraftstoffilters 35 liegenden, durch die Bohrung 27 gebildeten Abschnitt des Kraftstoffzulaufkanals 23 sind zwei schräge Flächenanschliffe 51 in den Anschlagkonus 47 eingearbeitet, die von der unteren Stirnfläche 45 ausgehend in die Längsnuten 43 einmünden und die vorzugsweise den gleichen Konuswinkel wie der Anschlagkonus 47 aufweisen. Weiterhin ist am einspritzfernen oberen Ende des Kraftstoffilters 35 eine Fase 53 am Übergang zwischen der oberen Stirnfläche 41 zur Umfangsfläche des Einpreßbundes 37 vorgesehen.

Um Drosselquerschnitte beim Durchströmen des unter hohem Druck stehenden Kraftstoffes durch den Kraftstoffzulaufkanal 23 und den Kraftstoffilter 35 sicher vermeiden zu können, ist die Größe des Gesamtdurchflußquerschnittes am Kraftstoffilter 35 und die Größe des Durchflußquerschnittes des Kraftstoffzulaufkanals 23 im Bereich 27 stromabwärts des Kraftstoffilters 35 etwa fünf- bis zehnmal so groß ausgelegt wie das Maß des Gesamtdurchflußquerschnittes sämtlicher vorgesehener Einspritzöffnungen 17. Dabei bestimmt der kleinste Querschnitt des unteren Kraftstoffzulaufkanalabschnittes 27 den Durchflußquerschnitt des Kraftstoffzulaufkanals 23. Der gesamte Durchflußquerschnitt am Kraftstoffilter 35 wird dagegen durch die Summe sämtlicher Übertrittskanten zwischen den einzelnen Gruppen von Längsnuten 39, 43 und die Überströmflächen an den Ein- und Austrittsbereichen des Einpreßbundes 37 und der Flächenanschliffe 51 bestimmt. Dabei ist der Durchflußquerschnitt am Kraftstoffeintritt und am Kraftstoffaustritt des Kraftstoffilters 35 gleich groß oder geringfügig größer ausgebildet als der Durchflußquerschnitt des Kraftstoffzulaufkanals 23 im Bereich der Bohrung 27.

Mit dem in den Figuren 2 bis 7 vergrößert dargestellten Kraftstoffilter 35 ist es somit am erfindungsgemäßen Kraftstoffeinspritzventil möglich, das Totvolumen im Kraftstoffzulaufkanal 23 und am Kraftstoffilter 35 sowie beim Durchfluß dieser Bauteile auftretende Druckverluste erheblich zu verringern, so daß der von der Kraftstoffhochdruckpumpe aufgebaute Kraftstoffhochdruck an die in den Brennraum mündenden Einspritzöffnungen des Kraftstoffeinspritzventils übertragen werden kann.

## Patentansprüche

1. Kraftstoffeinspritzventil für Brennkraftmaschinen mit einem Kraftstoffzulaufkanal (23), der von einem Anschlußstutzen (25) ausgehend an wenigstens eine Einspritzöffnung (17) mündet und in den ein stabförmiger Kraftstoffilter (35) eingesetzt ist, der an seinen axialen Enden im Zulaufkanal geführt ist und in dessen Mantelfläche zwei Gruppen von axial einseitig geschlossenen Längsnuten eingearbeitet sind, von denen eine erste Gruppe (39) von einer der Einspritzöffnung (17) abgewandten oberen Stirnfläche (41) und eine zweite Gruppe (43) von einer der Einspritzöffnung (17) zugewandten unteren Stirnfläche (45) des Kraftstoffilters (35) ausgeht, **dadurch gekennzeichnet, daß** die Größe des Durchflußquerschnittes am Kraftstoffilter (35) und die Größe des Durchflußquerschnittes des Kraftstoffzulaufkanals (23) im Bereich (27) stromabwärts des Kraftstoffilters (35) das fünf- bis zehnfache der Größe des Gesamtdurchflußquerschnittes sämtlicher Einspritzöffnungen (17) am Kraftstoffeinspritzventil beträgt.

2. Kraftstoffeinspritzventil nach Anspruch 1, **dadurch gekennzeichnet, daß** der Durchflußquerschnitt am Kraftstoffeintritt und am Kraftstoffaustritt des Kraftstoffilters (35) gleich groß oder geringfügig größer ist, als der Durchflußquerschnitt des sich an den Kraftstoffilter (35) stromabwärts anschließenden Bereiches (27) des Kraftstoffzulaufkanals (23).

3. Kraftstoffeinspritzventil nach Anspruch 1, **dadurch gekennzeichnet, daß** je Gruppe von einseitig geschlossenen Längsnuten (39, 43) zwei Längsnuten oder Flächen vorgesehen sind wobei die Längsnuten der ersten und zweiten Gruppe (39, 43) abwechselnd über den Umfang des Kraftstoffilters (35) verteilt angeordnet sind.

4. Kraftstoffeinspritzventil nach Anspruch 1, **dadurch gekennzeichnet, daß** an der oberen, ein Kraftstoffeintrittsbereich bildenden Stirnfläche (41) des Kraftstoffilters (35) eine Fase (53) vorgesehen ist.

5. Kraftstoffeinspritzventil nach Anspruch 1, **dadurch gekennzeichnet, daß** an einer unteren, austrittsseitigen Stirnfläche (45) des Kraftstoffilters (35) ein Anschlagkonus (47) vorgesehen ist, mit dem der Kraftstoffilter (35) an einer konischen Sitzfläche (49) des Zulaufkanals (23) anliegt.

6. Kraftstoffeinspritzventil nach Anspruch 5, **dadurch gekennzeichnet, daß** am Anschlagkonus (47) zwei schräge Flächenanschliffe (51) vorgesehen sind, die in die Längsnuten (43) der zweiten, zur Einspritzöffnung (17) offenen Gruppe münden.

7. Kraftstoffeinspritzventil nach Anspruch 5, **dadurch gekennzeichnet, daß** der Anschlagkonus (47) am Kraftstoffilter (35) und die konische Sitzfläche (49) innerhalb des Kraftstoffzulaufkanals (23) einen Konuswinkel zwischen 45 und 90° aufweisen.

## Claims

1. Fuel injection valve for internal combustion engines, having a fuel inlet duct (23) which, starting from a connecting branch (25), leads to at least one injection opening (17) and into which a rod-shaped fuel filter (35) is inserted, the said fuel filter being guided at its axial ends in the inlet duct and has incorporated into its circumferential surface two groups of longitudinal grooves which are closed axially on one side and from which a first group (39) emerges from an upper end surface (41) which faces away from the injection opening (17) and a second group (43) emerges from a lower end surface (45) of the fuel filter (35), which surface faces the injection opening (17), **characterized in that** the size of the flow-through cross section on the fuel filter (35) and the size of the flow-through cross section of the fuel inlet duct (23) in the region (27) downstream of the fuel filter (35) is five to ten times the size of the overall flow-through cross section of all of the injection openings (17) on the fuel injection valve.

2. Fuel injection valve according to Claim 1, **characterized in that** the flow-through cross section at the fuel inlet and at the fuel outlet of the fuel filter (35) is the same size or slightly larger than the flow-through cross section of that region (27) of the fuel inlet duct (23) which adjoins the fuel filter (35) downstream.

3. Fuel injection valve according to Claim 1, **characterized in that** two longitudinal grooves or surfaces are provided per group of longitudinal grooves (39, 43) closed on one side, the longitudinal grooves of the first and second group (39, 43) being distributed in an alternating manner over the circumference of the fuel filter (35).

4. Fuel injection valve according to Claim 1, **characterized in that** a bevel (53) is provided on the upper end surface (41) of the fuel filter (35), which end surface forms a fuel inlet region.

5. Fuel injection valve according to Claim 1, **characterized in that** a stop cone (47) is provided on a lower, outlet-side end surface (45) of the fuel filter (35), the fuel filter (35) bearing against a conical seat surface (49) of the inlet duct (23) by means of the said stop cone.

6. Fuel injection valve according to Claim 5, **characterized in that** two oblique ground surface sections (51) are provided on the stop cone (47) and lead into the longitudinal grooves (43) of the second group which is open to the injection opening (17).

7. Fuel injection valve according to Claim 5, **characterized in that** the stop cone (47) on the fuel filter (35) and the conical seat surface (49) within the fuel inlet duct (23) have a cone angle of between 45 and 90°.

## Revendications

1. Soupape d'injection de carburant pour des moteurs à combustion interne comportant un canal d'alimentation en carburant (23) partant d'un ajutage de branchement (25) en débouchant à au moins un orifice d'injection (17) et logeant un filtre à carburant (35) en forme de tige guidé par ses extrémités axiales dans le canal d'alimentation et dont la surface-enveloppe comporte deux groupes de rainures longitudinales usinées, fermées axialement d'un côté, dont un premier groupe (39) part d'une surface frontale (41) supérieure à l'opposé de l'orifice d'injection (17) et un second groupe (43) part d'une surface frontale inférieure (45) tourné vers l'orifice d'injection (17) du filtre à carburant (35),
**caractérisée en ce que**
la dimension de la section de passage, au niveau du filtre à carburant (35) et la dimension de la section de passage du canal d'alimentation en carburant (23) dans la zone (27) en aval du filtre à carburant (35), représentent entre 5 et 10 fois la dimension de toute la section de passage de tous les orifices d'injection (17) de la soupape d'injection de carburant.

2. Soupape d'injection de carburant selon la revendication 1,
**caractérisée en ce que**
la section de passage à l'entrée de carburant et à la sortie de carburant du filtre à carburant (35) est identique ou légèrement supérieure à la section de passage de la zone (27) du canal d'alimentation de carburant (23) adjacente en aval du filtre à carburant (35).

3. Soupape d'injection de carburant selon la revendication 1,
**caractérisée en ce que**
chaque groupe de rainures longitudinales (39, 43) fermées d'un côté comporte deux rainures longitudinales ou surfaces, les rainures longitudinales du premier et du second groupe (39, 43) étant réparties en alternance à la périphérie du filtre à carburant (35).

4. Soupape d'injection de carburant selon la revendication 1,
**caractérisée par**
un congé (53) prévu au niveau de la surface frontale supérieure (41) du filtre à carburant (35), surface formant une zone d'entrée de carburant.

5. Soupape d'injection de carburant selon la revendication 1,
**caractérisée par**
un cône de butée (47) prévu au niveau de la surface frontale inférieure (45) du côté de sortie du filtre à carburant (35), cône de butée par lequel le filtre à carburant (35) s'applique contre une surface formant siège conique (49) du canal d'alimentation (23).

6. Soupape d'injection de carburant selon la revendication 5,
**caractérisée en ce que**
le cône de butée (47) comporte deux surfaces meulées (53), en biais, qui débouchent dans les rainures longitudinales (43) du second groupe, ouvert vers l'orifice d'injection (17).

7. Soupape d'injection de carburant selon la revendication 5,
**caractérisée en ce que**
le cône de butée (47) du filtre à carburant (35) et la surface conique (49) dans le canal d'alimentation en carburant (23) présentent un angle de cône compris entre 45° et 90°.
